# EUROPÄISCHE PATENTSCHRIFT

(11) **EP 1 561 022 B1**
(45) Veröffentlichungstag und Bekanntmachung des Hinweises auf die Patenterteilung: **02.08.2006**
(21) Anmeldenummer: 03776890.0
(22) Anmeldetag: 08.11.2003
(51) Int. Cl.: F02D 41/14, F02D 31/00, F02D 41/34

(54) **VERFAHREN ZUR REGELUNG EINER BRENNKRAFTMASCHINEN-GENERATOR-EINHEIT**
METHOD FOR CONTROLLING AN INTERNAL COMBUSTION ENGINE GENERATOR UNIT
PROCEDE DE REGULATION D'UNE UNITE MOTEUR A COMBUSTION INTERNE-GENERATEUR

(30) Priorität: 12.11.2002 DE 10252399
(43) Veröffentlichungstag der Anmeldung: 10.08.2005
(73) Patentinhaber: MTU FRIEDRICHSHAFEN GMBH, 88040 Friedrichshafen (DE)
(72) Erfinder: DÖLKER, Armin, 88090 Immenstaad (DE)
(86) Internationale Anmeldenummer: PCT/EP2003/012480
(87) Internationale Veröffentlichungsnummer: WO 2004/044408

(56) Entgegenhaltungen:
- EP-A- 1 219 807
- DE-C- 10 122 517
- US-A- 4 821 698

## Beschreibung

Die Erfindung betrifft ein Verfahren zur Regelung einer Brennkraftmaschinen-Generator-Einheit nach dem Oberbegriff von Anspruch 1.

Eine als Generatorantrieb vorgesehene Brennkraftmaschine wird vom Hersteller üblicherweise an den Endkunden ohne Kupplung und Generator ausgeliefert. Die Kupplung und der Generator werden erst beim Endkunden montiert. Um eine konstante Nennfrequenz zur Strom-Einspeisung in das Netz zu gewährleisten, wird die Brennkraftmaschine in einem Drehzahl-Regelkreis betrieben. Hierbei wird die Drehzahl der Kurbelwelle als Regelgröße erfasst und mit einer Soll-Drehzahl, der Führungsgröße, verglichen. Die daraus resultierende Regelabweichung wird über einen Drehzahl-Regler in eine Stellgröße für die Brennkraftmaschine, beispielsweise eine Soll-Einspritzmenge, gewandelt.

Da dem Hersteller vor Auslieferung der Brennkraftmaschine oft keine gesicherten Daten über die Kupplungseigenschaften und das Generator-Trägheitsmoment vorliegen, wird das elektronische Steuergerät mit einem robusten Regler-Parametersatz, dem sogenannten Standardparametersatz, ausgeliefert.

In diesem Standardparametersatz ist für den Startvorgang eine Drehzahl-Hochlauframpe bzw. eine Hochlauframpengeschwindigkeit abgelegt. Um einen möglichst raschen Hochlauf zu ermöglichen, wird dieser Parameter auf einen großen Wert eingestellt, z. B. 550 Umdrehungen/(Minute mal Sekunde). Der zuvor beschriebene Drehzahl-Regelkreis und eine Drehzahl-Hochlauframpe sind beispielsweise aus der DE 101 22 517 C1 der Anmelderin bekannt.

Bei einem Generator mit einem großen Trägheitsmoment kann sich eine große Abweichung zwischen der Soll-Hochlauframpe und der Ist-Hochlauframpe ergeben. Diese Regelabweichung der Ist-Drehzahl zur Soll-Drehzahl bewirkt einen signifikanten Anstieg der Soll-Einspritzmenge. Bei einer DieselBrennkraftmaschine mit einem Common-Rail-Einspritzsystem begünstigt der signifikante Anstieg der Soll-Einspritzmenge die Schwarzrauchbildung. Der signifikante Anstieg der Soll-Einspritzmenge bewirkt zusätzlich eine nicht korrekte Berechnung des Einspritzbeginns und des Soll-Raildrucks, da beide Größen aus der Soll-Einspritzmenge errechnet werden.

Für den Hersteller der Brennkraftmaschine bedeutet die zuvor geschilderte Problematik, dass bei einer Brennkraftmaschinen-Generator-Einheit mit einem großen Trägheitsmoment ein Servicetechniker vor Ort die Regelparameter des Standardparametersatzes an die Gegebenheiten anpassen muss. Dies ist zeitaufwendig und teuer.

Der Erfindung liegt die Aufgabe zu Grunde den Abstimmungsaufwand einer Brennkraftmaschinen-Generator-Einheit für den Startvorgang zu reduzieren.

Die Aufgabe wird durch die Merkmale des Anspruchs 1 gelöst. Die Ausgestaltungen sind in den Unteransprüchen dargestellt.

Die Erfindung sieht vor, dass aus der Ist-Drehzahl der Brennkraftmaschine eine Ist-Hochlauframpe bestimmt wird und die Soll-Hochlauframpe auf diese Ist-Hochlauframpe gesetzt wird.

Über diese Adaption der Soll-Hochlauframpe wird ein lernendes System abgebildet, welches sich selber an die Vorort-Gegebenheiten anpasst. Hierdurch entfallen weitere Abstimmungen des Standardparametersatzes. Eine signifikante Änderung der Soll-Einspritzmenge wird hierdurch ebenfalls unterdrückt. Daher erreicht die Soll-Einspritzmenge schneller den stationär vorgegebenen Wert. Als Konsequenz ergibt sich für den Hochlauf, dass der berechnete Einspritzbeginn und der Soll-Raildruck mit den stationär ermittelten Werten besser übereinstimmen, d. h. es handelt sich somit um gesicherte Werte. Diese stationären Werte werden vom Hersteller in Prüfstandsversuchen ermittelt und im Standardparametersatz abgelegt.

Zur Berechnung der Ist-Hochlauframpe wird die Drehzahl-Veränderung der Ist-Drehzahl innerhalb eines zugeordneten Zeitintervalls beobachtet. Die Ist-Hochlauframpe kann dann beispielsweise über Mittelwertbildung berechnet werden.

Zur Verbesserung der Betriebssicherheit sind für die Adaption entsprechende Grenzwerte vorgesehen. Die Adaption der Soll-Hochlauframpe erfolgt folglich nur dann, wenn diese innerhalb der Grenzwerte liegt.

In den Zeichnungen ist ein bevorzugtes Ausführungsbeispiel dargestellt. Es zeigen:
- Fig. 1: ein Systemschaubild;
- Fig. 2: ein Blockschaltbild;
- Fig. 3A, B, C: ein Zeitdiagramm eines Startvorgangs;
- Fig. 4: eine Kennlinie;
- Fig. 5: einen Programmablaufplan.

Die Figur 1 zeigt ein Systemschaubild des Gesamtsystems einer Brennkraftmaschinen-Generator-Einheit 1. Diese bestehend aus einer Brennkraftmaschine 2 mit einem Generator 4. Die Brennkraftmaschine 2 treibt über eine Welle mit einem Übertragungsglied 3 den Generator 4 an. In der Praxis kann das Übertragungsglied 3 eine Kupplung enthalten. Bei der dargestellten Brennkraftmaschine 2 wird der Kraftstoff über ein Common-Rail-System eingespritzt. Dieses umfasst folgende Komponenten: Pumpen 7 mit Saugdrossel zur Förderung des Kraftstoffs aus einem Kraftstofftank 6, ein Rail 8 zum Speichern des Kraftstoffs und Injektoren 10 zum Einspritzen des Kraftstoffs aus dem Rail 8 in die Brennräume der Brennkraftmaschine 2.

Die Betriebsweise der Brennkraftmaschine 2 wird durch ein elektronisches Steuergerät (EDC) 5 geregelt. Das elektronische Steuergerät 5 beinhaltet die üblichen Bestandteile eines Mikrocomputersystems, beispielsweise einen Mikroprozessor, I/O-Bausteine, Puffer und Speicherbausteine (EEPROM, RAM). In den Speicherbausteinen sind die für den Betrieb der Brennkraftmaschine 2 relevanten Betriebsdaten in Kennfeldern/Kennlinien appliziert. Über diese berechnet das elektronische Steuergerät 5 aus den Eingangsgrößen die Ausgangsgrößen. In Figur 1 sind exemplarisch folgende Eingangsgrößen dargestellt: ein Raildruck pCR, der mittels eines Rail-Drucksensors 9 gemessen wird, ein Ist-Drehzahl-Signal nM(IST) der Brennkraftmaschine 2, eine Eingangsgröße E und ein Signal START zur Start-Vorgabe. Die Start-Vorgabe wird durch den Betreiber aktiviert. Unter der Eingangsgröße E sind beispielsweise der Ladeluftdruck eines Turboladers und die Temperaturen der Kühl-/Schmiermittel und des Kraftstoffs subsumiert.

In Figur 1 sind als Ausgangsgrößen des elektronischen Steuergeräts 5 ein Signal ADV zur Steuerung der Pumpen 7 mit Saugdrossel und eine Ausgangsgröße A dargestellt. Über das Signal ADV wird der Soll-Raildruck pCR(SW) bestimmt. Die Ausgangsgröße A steht stellvertretend für die weiteren Stellsignale zur Steuerung und Regelung der Brennkraftmaschine 2, beispielsweise den Einspritzbeginn SB und die Einspritzdauer SD.

In Figur 2 ist ein Blockschaltbild zur Berechnung des Einspritzbeginns SB, des Soll-Raildrucks pCR(SW)und der Einspritzdauer SD dargestellt. Aus der Ist-Drehzahl nM(IST) der Brennkraftmaschine und der Soll-Drehzahl nM(SW) berechnet ein Drehzahl-Regler 11 eine Soll-Einspritzmenge QSW1. Diese wird über eine Begrenzung 12 auf einen maximalen Wert begrenzt. Die Ausgangsgröße, entsprechend der Soll-Einspritzmenge QSW, stellt die Eingangsgröße der Kennfelder 13 bis 15 dar. Über das Kennfeld 13 wird in Abhängigkeit der Soll-Einspritzmenge QSW und der Ist-Drehzahl nM(IST) der Einspritzbeginn SB berechnet. Über das Kennfeld 14 wird in Abhängigkeit der Soll-Einspritzmenge QSW und der Ist-Drehzahl nM(IST) der Soll-Raildruck pCR(SW) berechnet. Über das Kennfeld 15 wird in Abhängigkeit der Soll-Einspritzmenge QSW und des Raildrucks pCR die Einspritzdauer SD bestimmt.

Aus dem Blockschaltbild wird deutlich, dass eine große Regelabweichung zu einem signifikanten Anstieg der Soll-Einspritzmenge QSW1 führt. Dieser signifikante Anstieg wird durch die Begrenzung 12 auf einen maximalen Wert begrenzt. Dieser maximale Wert der Soll-Einspritzmenge bewirkt wiederum, dass ein falscher Einspritzbeginn SB und ein falscher Soll-Raildruck, der Einspritzdruck, berechnet werden.

Die Figur 3 besteht aus den Teilfiguren 3A bis 3C. Diese zeigen jeweils über der Zeit: einen Drehzahl-Verlauf der Soll- und Ist-Drehzahl im Ausgangszustand (Figur 3A), einen Soll- und Ist-Drehzahlverlauf nach der Adaption (Figur 3B) und einen Verlauf der Soll-Einspritzmenge QSW (Figur 3C). In Figur 3C entspricht der Soll-Einspritzverlauf mit der durchgezogenen Linie, entsprechend dem Kurvenzug mit den Punkten A bis D, dem Ausgangszustand. Die strichpunktierten Linie, entsprechend dem Kurvenzug mit den Punkten A, E und D, zeigt einen Verlauf nach der Adaption.

Zunächst wird der Ablauf des Verfahrens im Ausgangszustand erläutert. Im Ausgangszustand wird die Brennkraftmaschinen-Generator-Einheit entsprechend dem Standardparametersatz betrieben. Im Folgenden wird von einem Generator mit einem großen Trägheitsmoment ausgegangen. Zum Zeitpunkt Null wird der Start iniziiert. Die Soll-Drehzahl nM(SW) wird auf einen ersten Wert nST gesetzt, beispielsweise 650 Umdrehungen/Minute. Über den Drehzahl-Regler wird eine Soll-Einspritzmenge QSW, Wert QST, vorgegeben. Bis zum Zeitpunkt t1 nähert sich die Ist-Drehzahl nM(IST) der Soll-Drehzahl nM(SW) an, siehe Figur 3A. Ab dem Zeitpunkt t1 bis zum Zeitpunkt t2 wird eine Soll-Hochlauframpe HLR(SW) durch das elektronische Steuergerät vorgegeben. Ein typischer Wert für die Steigung der Soll-Hochlauframpe ist 550 Umdrehungen/(Minute mal Sekunde). Aufgrund des großen Trägheitsmoments des Generators folgt die Ist-Drehzahl nM(IST) nicht der Soll-Hochlauframpe HLR(SW). Aus dieser Regelabweichung berechnet der Drehzahl-Regler eine höhere Soll-Einspritzmenge QSW, d. h. der Verlauf der Soll-Einspritzmenge QSW in Figur 3C ändert sich von Punkt A in Richtung des Punkts B. Die zunehmende Regelabweichung bewirkt eine signifikante Zunahme der Soll-Einspritzmenge QSW. Diese Soll-Einspritzmenge wird über eine Begrenzung auf einen maximalen Wert festgesetzt. In Figur 3C ist diese Begrenzung als eine zur Abszisse parallel verlaufende strichzweipunktierte Linie dargestellt. Der maximale Wert ist hier als QDBR bezeichnet. Die Soll-Einspritzmenge QSW wird folglich im Punkt B auf den Wert QDBR begrenzt.

Zum Zeitpunkt t3 erreicht die Ist-Drehzahl nM(IST) eine Leerlauf-Drehzahl, beispielsweise 1500 Umdrehungen/Minute. Dieser Drehzahlwert ist in Figur 3A als nLL bezeichnet. Die Ist-Drehzahl nM(IST) schwingt im Folgenden über die Leerlauf-Drehzahl nLL hinaus und pendelt sich schließlich auf diesem Niveau ein. Da nunmehr eine Regelabweichung von nahezu Null vorliegt, berechnet der Drehzahl-Regler einen stationären Wert der Soll-Einspritzmenge. Diese ist in Figur 3C mit dem Wert QLL dargestellt. Im Zeitraum t3 bis t4 fällt folglich die Soll-Einspritzmenge QSW vom Begrenzungswert des Punkts C auf den stationären Wert des Punkts D.

Die Erfindung sieht nun vor, dass aus der Ist-Drehzahl nM(IST) die Ist-Hochlauframpe HLR(IST) bestimmt wird. Hierzu werden die Drehzahl-Veränderungen der Ist-Drehzahl nM(IST) innerhalb eines zugeordneten Zeitintervalls beobachtet. In Figur 3A sind exemplarisch zwei Wertepaare dargestellt. Ein erstes Wertepaar besteht aus dem Zeitintervall dt(1) und der Drehzahl-Veränderung dn(1). Das zweite Wertepaar besteht aus dem Zeitintervall dt(i) und der Drehzahl-Veränderung dn(i). Die Ist-Hochlauframpe lässt sich beispielsweise über Mittelwertbildung aus diesen Wertepaaren berechnen: $HLR ( IST ) = SUM ( d n ( i ) ) / SUM ( d t ( i ) )$
mit
- HLR(IST): Ist-Hochlaufpumpe
- SUM: Summe im beobachteten Intervall (i = 1 bis i = n)
- dn(i): Drehzahlveränderung
- dt(i): Zeitintervall

Nachdem die Ist-Hochlauframpe HLR(IST) berechnet wurde, wird die Soll-Hochlauframpe HLR(SW) auf die Werte der Ist- ' Hochlauframpe HLR(IST) gesetzt.

Die Figur 3B zeigt die adaptierte Soll-Hochlauframpe HLR(SW) der Figur 3A. Wie ersichtlich wird, wurde die Soll-Hochlauframpe derart adaptiert, dass die Soll-Drehzahl nM(SW) und die Ist-Drehzahl nM(IST) während des Zeitraums t1 bis t3 nahezu identisch sind. Für die Berechnung der Soll-Einspritzmenge QSW bedeutet dies, dass ab dem Zeitpunkt t1 diese entsprechend der strichpunktierten Linie, also dem Kurvenzug mit den Punkten A, E und D, auf den stationären Wert, hier QLL, geführt wird.

Nach Adaption der Soll-Hochlauframpe HLR(SW) ergibt sich damit beim Motorstart eine geringere Soll-Einspritzmenge QSW, was zur Vermeidung von Schwarzrauchbildung führt. Gleichzeitig werden nun die Kennfelder nach Fig. 2 mit dieser geringeren Soll-Einspritzmenge QDW berechnet. Dies führt zu günstigeren Betriebswerten. Dadurch wird das Beschleunigungsvermögen des Motors verbessert. Auf Grund dieser Verbesserung kann in der Praxis die Soll-Hochlauframpe HLR(SW) durch eine größere als aus dem Ist-Drehzahl-Verlauf ermittelte Hochlauframpe HLR(IST) gesetzt werden. Es gilt folglich: $HLR ( SW ) = ( SUM ( d n ( i ) ) / SUM ( d t ( i ) ) + K )$
- HLR(IST): Soll-Hochlaufpumpe
- SUM: Summe im beobachteten Intervall (i = 1 bis i = n)
- dn(i): Drehzahlveränderung
- dt(i): Zeitintervall
- K: Konstanten (K > 0)

In Figur 4 ist ein Kennfeld dargestellt. Dieses zeigt mehrere Soll-Hochlauframpen über der Zeit. Mit dem Bezugszeichen HLR1 ist die Soll-Hochlauframpe im Ausgangszustand dargestellt, wie diese im Standardparametersatz bei Auslieferung der Brennkraftmaschine abgebildet ist. Die Soll-Hochlauframpe HLR1 wird gemäß der Erfindung in Abhängigkeit der aus der Ist-Drehzahl nM(IST) berechneten Ist-Hochlauframpe adaptiert. In Figur 4 sind exemplarisch zwei weitere Hochlauframpen HLR2 und HLR3 dargestellt. Die Soll-Hochlauframpe HLR3 wird sich bei einer Brennkraftmaschinen-Generator-Einheit mit einem großen Trägheitsmoment einstellen. Die Soll-Hochlauframpe HLR2 wird sich bei einer Brennkraftmaschinen-Generator-Einheit mit einem sehr kleinen Trägheitsmoment einstellen. Zur Fehlerabsicherung des Gesamtsystems sind zusätzlich ein erster Grenzwert GW1 und ein zweiter Grenzwert GW2 dargestellt. Die Adaption der Soll-Hochlauframpe erfolgt folglich nur dann, wenn die neue Soll-Hochlauframpe innerhalb eines Toleranzbandes TB liegt, wobei das Toleranzband TB durch den ersten Grenzwert GW1 und zweiten Grenzwert GW2 definiert wird.

In Figur 5 ist ein Programmablaufplan dargestellt. Bei S1 wird die Soll-Hochlauframpe HLR(SW) eingelesen. Danach wird bei S2 geprüft, ob die Ist-Drehzahl nM(IST) größer der Start-Drehzahl nST ist, beispielsweise 650 Umdrehungen/Minute. Ist dies nicht der Fall, so wird bei S3 eine Warteschleife durchlaufen. Ist die Abfrage bei S2 positiv, so wird bei S4 aus dem Verlauf der Ist-Drehzahl nM(IST) die Ist-Hochlauframpe HLR(IST) bestimmt. Bei S5 wird sodann geprüft, ob die Ist-Drehzahl nM(IST) eine Leerlauf-Drehzahl nLL erreicht hat, beispielsweise 1500 Umdrehungen/Minute. Ist die Leerlauf-Drehzahl nLL noch nicht erreicht, so verzweigt der Programmablaufplan zurück zum Schritt S4.

Wenn die Ist-Drehzahl nM(IST) die Leerlauf-Drehzahl nLL erreicht hat, wird bei 56 geprüft, ob die ermittelte Ist-Hochlauframpe HLR(IST) innerhalb des Toleranzbandes TB liegt. Ist dies der Fall, so wird die Soll-Hochlauframpe HLR(SW) bei S7 auf die Werte der Ist-Hochlauframpe HLR(IST) gesetzt. Alternativ kann vorgesehen sein, dass die Soll-Hochlauframpe HLR(SW) auf die Summe von Ist-Hochlauframpe HLR(IST) und einer Konstanten gesetzt wird. Anschließend wird zum Programmpunkt A verzweigt.

Liegt die gemessene Ist-Hochlauframpe HLR(IST) außerhalb des Toleranzbandes TB, so wird bei S8 ein Fehlermodus FM gesetzt und zum Programmpunkt A verzweigt.

### Bezugszeichen

- 1: Brennkraftmaschinen-Generator-Einheit
- 2: Brennkraftmaschine
- 3: Übertragungsglied
- 4: Generator
- 5: Elektronisches Steuergerät (EDC)
- 6: Kraftstofftank
- 7: Pumpen
- 8: Rail
- 9: Rail-Drucksensor
- 10: Injektoren
- 11: Drehzahl-Regler
- 12: Begrenzung
- 13: Kennfeld zur Berechnung des Einspritzbeginns
- 14: Kennfeld zur Berechnung des Einspritzdrucks
- 15: Kennfeld zur Berechnung der Einspritzdauer

## Patentansprüche

1. Verfahren zur Drehzahl-Regelung einer Brennkraftmaschinen-Generator-Einheit (1) während eines Startvorgangs, bei dem eine Soll-Drehzahl (nM(SW)) über eine Soll-Hochlauframpe (HLR(SW)) vorgegeben wird, aus der Soll-Drehzahl (nM(SW)) und einer Ist-Drehzahl (nM(IST)) eine Regelabweichung berechnet wird und aus der Regelabweichung mittels eines Drehzahl-Reglers (11) eine Soll-Einspritzmenge (QSW) zur Regelung der Ist-Drehzahl (nM(IST)) bestimmt wird,
**dadurch gekennzeichnet,**
**dass** aus der Ist-Drehzahl (nM(IST)) eine Ist-Hochlauframpe (HLR(IST)) bestimmt wird (HLR(IST) = f(nM(IST)) und diese als Soll-Hochlauframpe (HLR(SW)) gesetzt wird.

2. Verfahren zur Drehzahl-Regelung nach Anspruch 1,
**dadurch gekennzeichnet ,**
**dass** die Ist-Hochlauframpe (HLR(IST)) aus einer Drehzahl-Veränderung (dn(i), i, = 1, ...n) der Ist-Drehzahl (nM(IST)) innerhalb eines zugeordneten Zeitintervalls (dt(i)) bestimmt wird.

3. Verfahren zur Drehzahl-Regelung nach Anspruch 2,
**dadurch gekennzeichnet ,**
**dass** die Ist-Hochlauframpe (HLR(IST)) über Mittelwertbildung aus der Drehzahl-Veränderung (dn(i)) während des Zeitintervalls (dt(i)) berechnet wird.

4. Verfahren zur Drehzahl-Regelung nach Anspruch 3,
**dadurch gekennzeichnet ,**
**dass** die Ist-Hochlauframpe (HLR(IST)) und eine Konstante (K) addiert werden (HLR(IST) = HLR(IST) + K).

5. Verfahren zur Drehzahl-Regelung nach einem der vorausgegangenen Ansprüche,
**dadurch gekennzeichnet ,**
**dass** geprüft wird, ob die Ist-Hochlauframpe (HLR(IST)) innerhalb eines Toleranzbandes (TB) liegt.

6. Verfahren zur Drehzahl-Regelung nach Anspruch 5,
**dadurch gekennzeichnet ,**
**dass** ein Fehlermodus (FM) gesetzt wird, wenn die Ist-Hochlauframpe (HLR(IST)) außerhalb des Toleranzbandes (TB) liegt.

7. Verfahren zur Drehzahl-Regelung nach einem der vorausgegangenen Ansprüche,
**dadurch gekennzeichnet ,**
**dass** die Ist-Hochlauframpe (HLR(IST)) als Soll-Hochlauframpe (HLR(SW)) zumindest mit Erreichen einer Leerlauf-Drehzahl nLL gesetzt wird.

## Claims

1. Method for controlling the rotational speed of an internal combustion engine generator unit (1) during a starting process, in which a set point rotational speed (nM(SW)) is predefined by means of a set point run-up ramp (HLR(SW)), a control error is calculated from the set point rotational speed (nM(SW)) and an actual rotational speed (nM(ACT)) and a set point injection quantity (QSW) for controlling the actual rotational speed (nM(ACT)) is determined from the control error by means of a rotational speed controller (11), **characterized in that** an actual run-up ramp (HLR(ACT)) is determined from the actual rotational speed (nM(ACT)) (HLR(ACT) - f(nM(ACT)) and the latter is set as a set point run-up ramp (HLR(SW)).

2. Method for controlling the rotational speed according to Claim 1, **characterized in that** the actual run-up ramp (HLR(ACT)) is determined from a change (dn(i), i, = 1, ...n) in the actual rotational speed (nM(ACT)) within an assigned time interval (dt(i)).

3. Method for controlling the rotational speed according to Claim 2, **characterized in that** the actual run-up ramp (HLR(ACT)) is calculated by forming mean values from the change (dn(i)) in the rotational speed during the time interval (dt(i)).

4. Method for controlling the rotational speed according to Claim 3, **characterized in that** the actual run-up ramp (HLR(ACT)) and a constant (K) are added (HLR(ACT) = HLR(ACT) + K).

5. Method for controlling the rotational speed according to one of the preceding claims, **characterized in that** it is checked whether the actual run-up ramp (HLR(ACT)) lies within a tolerance band (TB).

6. Method for controlling the rotational speed according to Claim 5, **characterized in that** a fault mode (FM) is set if the actual run-up ramp (HLR(ACT)) lies outside the tolerance band (TB).

7. Method for controlling the rotational speed according to one of the preceding claims, **characterized in that** the actual run-up ramp (HLR(ACT))is set as a set point run-up ramp (HLR(SW)) at least when an idling rotational speed nLL is reached.

## Revendications

1. Procédé de régulation de la vitesse de rotation d'une unité (1) moteur à combustion interne-générateur pendant un processus de démarrage, selon lequel une vitesse de rotation de consigne (nM(SW)) est prescrite au moyen d'une rampe d'accélération de consigne (HLR(SW)), un écart de régulation est calculé à partir de la vitesse de rotation de consigne (nM(SW)) et d'une vitesse de rotation effective (nM(IST)), et une quantité d'injection de consigne (QSW) est déterminée à partir de l'écart de régulation, au moyen d'un régulateur (11) de vitesse de rotation, afin de réguler la vitesse de rotation effective (nM(IST)),
**caractérisé en ce qu'**on détermine à partir de la vitesse de rotation effective (nM(IST)) une rampe d'accélération effective (HLR(IST) (HLR(IST) = f(nM(IST)), et on la pose comme rampe d'accélération de consigne (HLR(SW))

2. Procédé de régulation de vitesse de rotation selon la revendication 1, **caractérisé en ce qu'**on détermine la rampe d'accélération effective (HLR(IST)) à partir d'une variation (dn(i), i = 1... n) de la vitesse de rotation effective (nM(IST)) à l'intérieur d'un intervalle de temps assigné (dt(i)).

3. Procédé de régulation de vitesse de rotation selon la revendication 2, **caractérisé en ce qu'**on calcule la rampe d'accélération effective (HLR(IST)) en formant la valeur moyenne de la variation (dn(i)) de vitesse de rotation pendant l'intervalle de temps (dt (i)).

4. Procédé de régulation de vitesse de rotation selon la revendication 3, **caractérisé en ce qu'**on additionne la rampe d'accélération effective (HLR(IST)) et une constante (K) (HLR(IST) = (HLR(IST) + K).

5. Procédé de régulation de vitesse de rotation selon l'une des revendications précédentes, **caractérisé en ce qu'**on contrôle si la rampe d'accélération effective (HLR(IST)) se situe à l'intérieur d'une bande de tolérance (TB).

6. Procédé de régulation de vitesse de rotation selon la revendication 5, **caractérisé en ce qu'**on active un mode d'erreur (FM) si la rampe d'accélération effective (HLR(IST)) se situe en dehors de la bande de tolérance (TB).

7. Procédé de régulation de vitesse de rotation selon l'une des revendications précédentes, **caractérisé en ce qu'**on pose la rampe d'accélération effective (HLR(IST)) comme rampe d'accélération de consigne (HLR(SW)) au moins à l'atteinte d'une vitesse de rotation de ralenti (nLL).
